# EUROPÄISCHE PATENTANMELDUNG

(11) **EP 0 848 109 A1**
(43) Veröffentlichungstag der Anmeldung: **17.06.1998**
(21) Anmeldenummer: 97119535.9
(22) Anmeldetag: 07.11.1997
(51) Int. Cl.: D21H 23/32, B05C 11/04, B05C 5/02

(54) **Auftragswerk zum direkten oder indirekten Auftragen eines flüssigen oder pastösen Mediums auf eine laufende Oberfläche**

(30) Priorität: 12.12.1996 DE 19651738
(71) Anmelder: Voith Sulzer Papiermaschinen GmbH, 89509 Heidenheim (DE)
(72) Erfinder: Hess, Harald, 88287 Grünkraut (DE); Madrzak, Zygmunt, 89522 Heidenheim (DE)

(57) **Zusammenfassung**

Bei einem Auftragswerk zum direkten oder indirekten Auftragen eines flüssigen oder pastösen Medium (12) auf eine laufende Oberfläche (26) mit einem als Freistrahldüse ausgebildeten Dosierspalt, der zwischen einer zulaufseitigen (4) und einer ablaufseitigen Lippe (8) gebildet ist, weist die zulaufseitige Lippe (4) oder die ablaufseitige Lippe (8) an ihrem zur laufenden Oberfläche (26) gerichteten Ende eine abgewinkelte Strömungsleitfläche (10) auf.

## Beschreibung

Die Erfindung betrifft ein Auftragswerk zum direkten oder indirekten Auftragen eines flüssigen oder pastösen Mediums auf eine laufende Oberfläche nach dem Oberbegriff des Patentanspruches 1.

Als laufende Oberfläche soll entweder die laufende Materialbahn, insbesondere aus Papier oder Karton - bei direktem Auftragen - oder eine Auftragswalze verstanden werden, die bei indirektem Auftragen das aufgebrachte Streichmedium an die Materialbahn abgibt.

Es sind Auftragswerke bekannt, bei denen zwischen zwei Lippen ein Dosierspalt ausgebildet ist, der als Freistrahldüse wirkt. Dieser Dosierspalt wird auch als Farbaustrittsspalt bezeichnet. Für derartige Auftragswerke ist aufgrund der Ausbildung eines durch die Umgebungsatmosphäre verlaufenden freien Strahls des flüssigen oder pastösen Mediums auch die Bezeichnung Freistrahlauftragswerk bzw. "Fountain-Applicator" (JetFlow F) gebräuchlich. Durch den freien Strahl wird das flüssige oder pastöse Medium direkt oder indirekt auf eine laufende Materialbahn aufgetragen.

Bei diesen Auftragswerken wird das flüssige oder pastöse Medium im allgemeinen über ein Farbverteilrohr, das innerhalb eines sich über die Breite des Auftragswerks (bzw. Breite der zu beschichtenden Bahn) erstreckenden Tragbalkens angeordnet ist, zugeführt. Vom Farbverteilrohr gelangt das Medium über Durchtrittsöffnungen in einen Ausgleichsraum und strömt von dort über einen Zuleitkanal zum Dosierspalt, aus dem das flüssige oder pastöse Medium anschließend in Form des genannten "freien Strahls" austritt. Beim direkten Auftrag des Mediums läuft eine Materialbahn an der Freistrahldüse vorbei und wird wie vorstehend beschrieben, direkt mit dem freien Strahl des flüssigen oder pastösen Mediums beaufschlagt. Die Materialbahn kann dabei beispielsweise auf der Oberfläce einer Walze geführt werden. Beim indirekten Auftrag des Mediums wird der freie Strahl zunächst auf eine Trägerfläche, z.B. die Oberfläche einer Auftragswalze, aufgebracht, um von dort in einem Walzenspalt, durch den die Materialbahn hindurchläuft, von der Auftragswalze auf die Materialbahn übertragen zu werden.

Diejenige Lippe der beiden den Dosierspalt bildenden Lippen, die auf der Seite des Dosierspalts liegt, auf der die eingangs bezeichnete "laufende Oberfläche", die auf das Auftragswerk zuläuft, wird als zulaufseitige Lippe bezeichnet. Entsprechend wird die zweite Lippe, die auf der Seite des Dosierspalts liegt, von der die laufende Oberfläche vom Auftragswerk wegläuft, als ablaufseitige Lippe bezeichnet.

Dem Freistrahl-Auftragswerk ist üblicherweise eine Enddosiereinrichtung nachgeschaltet, die mittels eines Rakelelements, z.B. einer Rakelklinge, das aufgetragene flüssige oder pastöse Medium auf die gewünschte Auftragsmenge abrakelt. Weiterhin ist zwischen der ablaufseitigen Lippe des Auftragswerks und der Enddosiereinrichtung eine Auffangrinne angeordnet, um überschüssiges flüssiges oder pastöses Medium, das vom Auftragswerk oder von der Enddosiereinrichtung abläuft, zu sammeln.

Ein derartiges Freistrahl-Auftragswerk ist beispielsweise aus der US 5, 436, 030 oder der OS 44 32 177 bekannt.

Der Erfindung liegt die Aufgabe zugrunde, ein Auftragswerk der eingangs erläuterten Art zu schaffen, das auf einfache und effektive Weise eine bessere Vergleichmäßigung der Farbmenge über die gesamte Bahnbreite ermöglicht.

Diese Aufgabe wird gelöst durch ein erfindungsgemäßes Auftragswerk mit den Merkmalen des Patentanspruches 1.

Der relativ scharfe Knick der Strömungsleitfläche führt zu einer so starken Zentrifugalkraft mit Druckverlust durch Impulse, wodurch in überraschender Weise der Strom des flüssigen oder pastösen Mediums über die gesamte Breite der Bahn besser als bisher vergleichmäßigt wird. Das heißt, es wird ein besseres Strich-Querprofil (Mikroprofil ohne Streifigkeit) erreicht.

Außerdem erfolgt mit der erfindungsgemäßen, zum strömenden Medium hin bzw. zur Laufrichtung der zu beschichtenden Oberfläche hin abgewinkelten Strömungsleitfläche eine wesentlich bessere Entlüftung des Streichmediums (Entlüftung von mit dem Zulauf der laufenden Oberfläche mitgeschleppter Luft).

Die Erfindung ist unter anderem auch sehr zweckmäßig einsetzbar bei solchen Freistrahl-Auftragswerken, wo der als Freistrahldüse ausgebildete Dosierspalt über die Länge des Auftragswerkes, gemäß der noch unveröffentlichten Anmeldungen 195 49085.1 sowie 195 32920.1 der Anmelderin, kammartig unterteilt ist. Danach kann diese kammartige Unterteilung direkt in die zulauf- und/oder ablaufseitige Lippe eingearbeitet sein. Gemäß der genannten Anmeldungen kann aber auch eine in den Dosierspalt bzw. in die zulaufseitige und/oder ablaufseitige Lippe angeordnete Profilleiste mit einer Vielzahl definierter Durchtrittsspalten vorhanden sein.

Aufgrund seiner besonderen Geometrie weist der Dosierspalt oder aber die genannte Profilleiste eine Vielzahl definierter Durchtrittsspalten für das flüssige oder pastöse Medium auf. Dadurch läßt sich eine große Anzahl von sehr exakten Durchtrittsöffnungen für das flüssige oder pastöse Medium bereitstellen. Hier wirken diese genannten Durchtrittsöffnungen bzw. -spalten des kammartig unterteilten Dosierspalts oder der Profilleiste als Freistrahldüse aus denen das flüssige oder pastöse Medium in Form eines freien Strahls austritt.

Bei Verwendung von bestimmten Streichmedien könnte es unter Umständen in der Praxis vorkommen, daß das Streichmedium über die Bahn zwar gleichmäßig stark verteilt ist, aber dennoch feinste Streifen entsprechend der Geometrie der oben beschriebenen Durchtrittsspalten sichtbar wären. Das erfindungsgemäße Auftragswerk gestattet daher auch bei dieser Variante auf vorteilhafte Art und Weise eine einfach durchzuführende weitere Vergleichmäßigung des flüssigen oder pastösen Mediums über die gesamte Bahnbreite. Außerdem ermöglicht das erfindungsgemäße Auftragswerk, daß eine gegebenenfalls nachgeschaltetes Enddosierrakel aufgrund der gleichmäßigen Streichmenge über die gesamte Bahnbreite hinweg, bedeutend weniger belastet wird.

Ausführungsbeispiele der Erfindung sind nachfolgend unter Bezugnahme auf die beigefügten Zeichnungen näher beschrieben und erläutert.

Es zeigt:
- Fig. 1: eine schematische Querschnittsdarstellung eines ersten Ausführungsbeispiels des erfindungsgemäßen Auftragswerks,
- Fig. 2: eine schematische, vergrößerte Darstellung des Bereiches X aus Fig. 1 mit einer zweiten Ausführungsvariante
- Fig. 3: eine schematische, vergrößerte Darstellung des Bereiches X mit einer dritten Ausführungsvariante.

In der nachfolgenden Beschreibung werden zur Vermeidung von Wiederholungen gleiche Bauteile auch mit gleichen Bezugszeichen gekennzeichnet, sofern keine weitere Differenzierung erforderlich ist.

Wie in Fig. 1 in einer schematischen Querschnittsdarstellung gezeigt, umfaßt ein erstes Ausführungsbeispiel des erfindungsgemäßen Auftragswerks 2 einen Balken 20, der sich über die gesamte Breite des Auftragswerks (in Richtung der Breite der Papierbahn) erstreckt. Im Balken 20 ist ein Verteilrohr 18, das üblicherweise auch als Farbverteilrohr bezeichnet wird, für das aufzutragende flüssige oder pastöse Medium ausgebildet. An dieses Verteilrohr 18 schließt sich, über Durchtrittsöffnungen 24 verbunden, ein Ausgleichsraum 16 an, der sich in einem Zuleitkanal 14 fortsetzt. Der Zuleitkanal 14 mündet in einen als Freistrahldüse ausgebildeten Dosierspalt, der zwischen einer zulaufseitigen 4 und einer ablaufseitigen Lippe 8 gebildet ist. Der Zuleitkanal 14 ist vorzugsweise so ausgestaltet, daß er sich zum Dosierspalt hin stetig verjüngt. Der Dosierspalt selbst ist bei dieser Ausführung kammartig unterteilt und besitzt eine Vielzahl definierter Durchtrittsspalten (32) für das flüssige oder pastöse Medium. Als solcher Dosierspalt dient im vorliegenden Ausführungsbeispiel eine Profilleiste 30. Die Profilleiste 30 ist bereits in der noch unveröffentlichten Anmeldung 195 32920.1 sowie der ebenfalls noch unveröffentlichten Anmeldung 195 49085.1 der Anmelderin beschrieben.

Die Profilleiste 30 ist hier an der ablaufseitigen Lippe 8 angeordnet und erstreckt sich im wesentlichen über die gesamte Breite der laufenden Oberfläche 26. Die Profilleiste 30 gemäß dieser Ausführungsform besitzt einen im wesentlichen rechteckigen Querschnitt und ist in einer im oberen Bereich der ablaufseitigen Lippe 8 befindlichen und als Halteeinrichtung dienenden Aussparung einseitig gehalten.

Die Tiefe der Aussparung ist größer als die Tiefe der Profilleiste 30, so daß die Profilleiste 30 in ihrer Halteeinrichtung im wesentlichen quer zur Strömungsebene des im Zuleitkanal 14 strömenden flüssigen oder pastösen Mediums 12 in einer zur zulaufseitigen Lippe 4 gerichteten Richtung, die in der Figur durch den Pfeil P2 gekennzeichnet ist, beweglich ist. Zwischen dem Boden der Aussparung und der Rückseite der Profilleiste 30 ist eine Andrückeinrichtung vorgesehen, die die Profilleiste 30 direkt oder indirekt quer zur Strömungsebene des im Zuleitkanal 14 strömenden flüssigen oder pastösen Mediums 12 in die zur zulaufseitigen Lippe 4 gerichtete Richtung P2 drückt. Diese Andrückeinrichtung ist im vorliegenden Fall als schlauchartiges Element 50 ausgebildet, das sich unter Einfluß eines Wirkmediums, z.B. Druckluft, verformt und die Profilleiste 30 so unter direkter Krafteinwirkung in die vorhergenannte Richtung P2 bewegt. Zu diesem Zweck ist auch eine in der Zeichnung (Fig. 1) dargestellte Druckerzeugungseinrichtung 60 vorgesehen, die das Wirkmedium in dem schlauchartigen Element 50 mit einem geeigneten Druck beaufschlagt.

Am oberen freien Ende der zulaufseitigen Lippe 4, das sich über das freie Ende der ablaufseitigen Lippe 8 hinaus erstreckt, ist eine in einem Winkel α abgeknickte Strömungsleitfläche 10 ausgebildet. Das flüssige oder pastöse Medium und dessen Strömungsrichtung ist durch Pfeile 12 angedeutet.

Dem Auftragswerk 2 gegenüber liegt eine bewegte Oberfläche 26, die eine Auftragswalze für einen indirekten Auftrag des aufzutragenden Mediums sein kann, oder eine Stützwalze, die eine laufende Materialbahn aus Papier oder Karton führt. Die Drehrichtung der bewegten Oberfläche 26 ist durch einen Pfeil P1 verdeutlicht.

Der Vollständigkeit halber sei noch erwähnt, daß eine Vorderwand 22, mit der die ablaufseitige Lippe 8 fest verbunden ist, im Betrieb starr fixiert ist. Sie kann jedoch bei Bedarf, z.B. für Reinigungszwecke um ein Gelenk 28 herabgeklappt werden. Die Rückseite, d.h. die dem Zuleitkanal 14 abgewandte Seite, der Vorderwand 22 ist als Ablauffläche für überschüssiges flüssiges oder pastöses Medium ausgebildet.

Bei diesem Auftragswerk 2 gemäß Fig. 1 wird das flüssige oder pastöse Medium 12 zunächst über das Farbverteilrohr 18 zugeleitet, gelangt dann in den Ausgleichsraum 16 und strömt durch den Zuleitkanal 14 zu den Durchtrittsspalten 32 der Profilleiste 30, aus denen das Medium dann in einem nicht dargestellten Freistrahl austritt, wobei durch die scharf abgeknickte Leit- oder Umlenkfläche 10 der zulaufseitigen Lippe 4 eine Umlenkung des Auftragsstrahls in Richtung zur laufenden Oberfläche 26 erfolgt.

Das flüssige oder pastöse Medium 12 wird in Form dieses Freistrahls auf die laufende Oberfläche aufgebracht und kann danach in einer nicht dargestellten nachgeschalteten Enddosiereinrichtung das aufgetragene Medium zur Einstellung einer gewünschten Auftragsmenge abgerakelt werden.

Das Ausführungsbeispiel kann auch mit einer Verstelleinrichtung für die zulaufseitige Lippe 4 oder die auslaufseitige Lippe 8 ausgestattet sein. Die Verstelleinrichtung ist in den Figuren jedoch nicht dargestellt.

In der Fig. 2, die eine schematisch vergrößerte Darstellung des Bereiches X in Fig. 1 zeigt, sind gleichzeitig Details gemäß einer weiteren Ausführungsform erkennbar.

Die Profilleiste 30 aus Fig. 1 ist hier nicht dargestellt, weil diese nicht zwingend vorhanden sein muß.

Die Fig. 2 zeigt deutlicher die Strömungsleitfläche 10. Ein unter einem Winkel α - der zwischen 10° und 70° betragen kann (im gezeigten Beispiel beträgt er 45°) - ausgeformtes Leitelement 40 mit seinen Schenkeln a und b, bildet hierbei die Strömungsleitfläche 10.

Die Bereiche a und b sind annähernd gleich lang, wobei der Schenkel a ab dem Ende der zulaufseitigen Lippe 4, das etwa auf gleicher Höhe wie die zulaufseitige Lippe 8 liegt, gemessen wird.

Die Steifigkeit eines solchen Leitbleches gemäß Figur 2 ist hoch. Außerdem dürften die Fertigungskosten für eine derartige Leitfläche geringer sein, als für jene, die wie in Fig. 1 dargestellt, direkt in die Düsenlippe 4 eingearbeitet ist.

Die im Zusammenhang mit den Fig. 1 und 2 erläuterten Ausführungsformen stellen lediglich Beispiele dar. Im Rahmen der Erfindung ist selbstverständlich die Strömungsleitfläche 10 bzw. das Leitelement 40 auch an die ablaufseitige Lippe 8 anbringbar, wie Fig. 3 zeigt.

Die geometrischen Verhältnisse entsprechen dabei denen von Fig. 2. Der Vorteil dieser Variante besteht unter anderem darin, daß bei Reinigung des Auftragswerkes 2 das Leitelement 40 sehr einfach bei herabgeklappter Vorderwand 22 (und) Lippe 8 gereinigt werden kann.

## Patentansprüche

1. Auftragswerk zum direkten oder indirekten Auftragen eines flüssigen oder pastösen Mediums (12) auf eine laufende Oberfläche (26), mit einem als Freistrahldüse ausgebildeten Dosierspalt, der zwischen einer zulaufseitigen (4) und einer ablaufseitigen Lippe (8) gebildet ist sowie wenigstens einem zum Dosierspalt führenden Zuleitkanal (14) für das flüssige oder pastöse Medium, dadurch gekennzeichnet, daß die zulaufseitige Lippe (4) oder die ablaufseitige Lippe (8) an ihrem zur laufenden Oberfläche (26) gerichteten Ende eine abgewinkelte Strömungsleitfläche (10) zur Führung des aus der Freistrahldüse austretenden Strahles aufweist.

2. Auftragswerk nach Anspruch 1, dadurch gekennzeichnet, daß die Strömungsleitfläche (10) durch ein an die zulaufseitige Lippe (4) oder ablaufseitige Lippe (8) angebrachtes abgewinkeltes Leitelement (40) gebildet ist.

3. Auftragswerk nach Anspruch 1 und 2, dadurch gekennzeichnet, daß die Strömungsleitfläche (10) einen Schenkel (a) und einen Schenke (b) aufweist, wobei der Schenkel (a) annähernd in Höhe der Lippe beginnt, die der Strömungsleitfläche (10) gegenüberliegt und der Schenkel (b) in einem Winkel α von 10° bis 70° vorzugsweise 30-60° vom Schenkel (a) abgewinkelt ist.

4. Auftragswerk nach Anspruch 1 bis 3, dadurch gekennzeich-net, daß die Strömungsleitfläche (10) scharfkantig oder mit einem kleinen Radius von bis zu 9 mm, vorzugsweise 0,5 - 3 mm, abgewinkelt ist.

5. Auftragswerk nach Anspruch 1 bis 4, dadurch gekennzeichnet, daß der Dosierspalt kammartig unterteilt ist und eine Vielzahl definierter Durchtrittsspalten (32) für das flüssige oder pastöse Medium (12) besitzt.

6. Auftragswerk nach Anspruch 5, dadurch gekennzeichnet, daß die zulaufseitige (4) und/oder ablaufseitige Lippe (8) mit einem kammartigen Spaltenprofil zur Bildung einer Vielzahl von im wesentlichen parallel zur Strömungsrichtung des im Zuleitkanal (14) strömenden flüssigen oder pastösen Mediums (12) verlaufenden Durchtrittsspalten versehen ist.

7. Auftragswerk nach Anspruch 5 oder 6, dadurch gekennzeichnet, daß als kammartiges Spaltenprofil eine Profilleiste (30) vorgesehen ist, die eine Vielzahl definierter Durchtrittsspalten (32) besitzt, die im wesentlichen parallel zur Strömungsrichtung des im Zuleitkanal (14) strömenden flüssigen oder pastösen Mediums (12) verlaufen.
